# EUROPÄISCHE PATENTSCHRIFT

(11) **EP 3 215 330 B1**
(45) Veröffentlichungstag und Bekanntmachung des Hinweises auf die Patenterteilung: **08.06.2022**
(21) Anmeldenummer: 15794824.1
(22) Anmeldetag: 05.11.2015
(51) Int. Cl.: E01C 23/088, B28D 1/18

(54) **WERKZEUGEINRICHTUNG FÜR EINE BODENFRÄSMASCHINE UND BODENFRÄSMASCHI MIT EINER SOLCHEN WERKZEUGEINRICHTUNG**
TOOL SYSTEM FOR A GROUND MILLING MACHINE AND GROUND MILLING MACHINE COMPRISING A TOOL SYSTEM OF THIS TYPE
OUTILLAGE D'UNE FRAISEUSE DE SOL ET FRAISEUSE DE SOL ÉQUIPÉE D'UN TEL OUTILLAGE

(30) Priorität: 07.11.2014 DE 102014016500
(43) Veröffentlichungstag der Anmeldung: 13.09.2017
(73) Patentinhaber: BOMAG GmbH, 56154 Boppard (DE)
(72) Erfinder: WACHSMANN, Steffen, 56068 Koblenz (DE); SCHÄFER, Markus, 56338 Braubach (DE)
(74) Vertreter: Heidler, Philipp
(86) Internationale Anmeldenummer: PCT/EP2015/002230
(87) Internationale Veröffentlichungsnummer: WO 2016/071001

(56) Entgegenhaltungen:
- CN-A- 102 518 032
- US-A- 4 299 424
- US-A- 5 374 111
- US-A1- 2009 200 855
- US-A1- 2012 080 930
- US-A1- 2013 207 445

## Beschreibung

Die Erfindung betrifft eine Werkzeugeinrichtung für eine Bodenfräsmaschine, insbesondere eine Straßenfräse, einen Recycler, einen Stabilisierer oder einen Surface-Miner, umfassend einen Fräsmeißel mit einer hochverschleißfesten Meißelspitze, insbesondere umfassend PCD-Material, und einem sich entlang einer Längsachse erstreckenden Meißelschaft, und einen Meißelhalter mit einer Schaftaufnahme. Die Erfindung betrifft ferner einen Fräsmeißel und einen Wechselhalter für eine derartige Werkzeugeinrichtung und eine Bodenfräsmaschine mit einer erfindungsgemäßen Werkzeugeinrichtung.

Derartige Bodenfräsmaschinen werden üblicherweise im Straßen- oder Wegebau und beim Abbau von oberflächlichen Bodenschätzen eingesetzt. Sie umfassen zumeist einen Maschinenrahmen bzw. Chassis, einen Fahrerstand und mehrere Fahrwerke. Ferner weisen sie einen Antriebsmotor, der üblicherweise ein Dieselmotor ist, auf, von dem die Bodenfräsmaschine, insbesondere deren Fahrwerke und die Arbeitseinrichtung, angetrieben wird. Derartige Bodenfräsmaschinen sind beispielsweise aus der DE 10 2013 020 679 A1 und der DE 10 2013 002 639 A1 der Anmelderin bekannt.

Die Arbeitseinrichtung der Bodenfräsmaschine ist eine Fräswalze, die typischerweise in einem Fräswalzenkasten, der zu den Seiten und nach oben hin abgeschlossen und zum Boden hin offen ist, um ihre meist horizontal und quer zur Arbeitrichtung verlaufende Rotationsachse rotierbar gelagert ist. Die Fräswalze ist beispielsweise hohlzylinderförmig ausgebildet und auf ihrer Mantelfläche mit einer Vielzahl von Werkzeugeinrichtungen bestückt. Die Werkzeugeinrichtungen umfassen beispielsweise jeweils einen Fräsmeißel und einen Meißelhalter. Der Meißelhalter ist mit dem Fräsrohr der Fräswalze verbunden und trägt den Fräsmeißel. Der Meißelhalter kann beispielsweise einstückig sein oder alternativ auch mehrere Komponenten umfassen, insbesondere einen Grundhalter und einen am Grundhalter befestigten Wechselhalter, der wiederum zur Aufnahme des Fräsmeißels ausgebildet ist. Zum Aufbau von gattungsgemäßen Werkzeugeinrichtungen wird auf die DE 10 2010 044 649 A1 und die DE 10 2010 051 048 A1 der Anmelderin Bezug genommen. Weitere Meißelwerkzeuge sind beispielsweise aus den Schriften US 4,299,424 B1, CN 102518032 A, US 5,374,111 B1, US 2012/080930 A1, US 2013/207445 A1 und US 2009/200855 A1 bekannt. Im Arbeitsbetrieb der Bodenfräsmaschine werden die Werkzeugeinrichtungen durch die Rotation der Fräswalze in den Bodenuntergrund getrieben und fräsen diesen dadurch auf. Bewegt sich die Bodenfräsmaschine während des Fräsbetriebs in Arbeitsrichtung, wird so das Bodenuntergrundmaterial entlang einer Frässpur aufgefräst. Je nach Maschinentyp und Einsatzzweck kann das lose Fräsgut anschließend über ein Abwurfband auf ein Transportfahrzeug überführt und von diesem abtransportiert werden (typischerweise im Falle von Surface-Minern und Straßenfräsen) oder auf dem Boden verbleiben (typischerweise im Falle von Stabilisierern und Recyclern).

Während des Fräsvorgangs unterliegen die Werkzeugeinrichtungen, insbesondere die Fräsmeißel, starkem Verschleiß. Die Fräsmeißel der Werkzeugeinrichtungen müssen deshalb regelmäßig ausgetauscht werden. Es kommt ebenfalls vor, dass auch die Meißelhalter entweder stark verschlissen sind oder durch den Bruch eines Fräsmeißels beschädigt werden. In diesem Fall muss auch der Meißelhalter ausgewechselt werden. Bei Meißelhaltern, die einen Grundhalter und einen Wechselhalter umfassen, kann es ausreichen, dass der Wechselhalter zusammen mit dem Fräsmeißel ausgetauscht wird.

Zur Lagerung des Fräsmeißels ist es bekannt, diesen beispielsweise rotierbar in dem Meißelhalter zu befestigen. Hierzu wird dann üblicherweise auf sogenannte Spannhülsen zurückgegriffen. Die rotierbare Lagerung des Meißels im Meißelhalter bringt allerdings auch Nachteile mit sich. Neben dem erhöhten Materialeinsatz und dem gesteigerten Montageaufwand, führt die Rotation des Fräsmeißels selbst zu einem erhöhten Verschleiß zwischen Meißelschaft und Spannhülse sowie zwischen Verschleißscheibe und Halter. Es ist daher auch bekannt, den Fräsmeißel drehfest im oder am Meißelhalter anzuordnen. Dazu kann der Fräsmeißel beispielsweise direkt auf den Meißelhalter gelötet oder über einen Presssitz im Meißelhalter gelagert werden. Eine solche Art der Verbindung wird beispielsweise dann häufig in Betracht gezogen, wenn die verwendeten Fräsmeißel Materialen mit vergleichsweise hoher Härte aufweisen. Der Nachteil dieser Ausführungsvarianten liegt nun darin, dass sich der Wechselvorgang, wenn der Fräsmeißel seine Verschleißgrenze erreicht hat, verhältnismäßig aufwändig gestaltet. Es ist dann oftmals notwendig, den Meißelhalter bzw. den Wechselhalter zusammen mit dem Fräsmeißel als zusammenhängende Baueinheit auszutauschen, auch wenn eigentlich nur der Fräsmeißel verschlissen ist und gewechselt werden müsste. Darüber hinaus erfordert die Neumontage des Fräsmeißels einen vergleichsweise hohen Zeitaufwand und ist entsprechend kompliziert. Gerade bei der Verwendung von Lötverbindungen wird zudem durch den Temperatureintrag in den Meißelhalter während des Lötens die Härte bzw. Widerstandsfähigkeit des Materials im Verschleißbereich herabgesetzt.

Vor diesem Hintergrund ist es die Aufgabe der vorliegenden Erfindung, eine gattungsgemäße Werkzeugeinrichtung anzugeben, bei der die Montage und der Fräsmeißelwechsel beschleunigt und vereinfacht sind. Es soll möglich sein, einen Fräsmeißel auszutauschen, ohne dabei ebenfalls den Meißelhalter bzw. den Wechselhalter austauschen zu müssen. Die Montage des Fräsmeißels im Meißelhalter soll schnell und unkompliziert erfolgen. Darüber hinaus soll der Fräsmeißel im Meißelhalter im montierten Zustand idealerweise in der Weise drehfest gelagert sein, dass er im Fräsbetrieb nicht innerhalb des Meißelhalters um seine Längsachse rotiert.

Die Lösung gelingt mit einer Werkzeugeinrichtung, einem Fräsmeißel, einem Wechselhalter und einer Bodenfräsmaschine gemäß einem der unabhängigen Ansprüche. Bevorzugte Weiterbildungen sind in den abhängigen Ansprüchen angegeben.

Konkret gelingt die Lösung bei einer gattungsgemäßen Werkzeugeinrichtung dadurch, dass der Meißelschaft des Fräsmeißels zumindest einen sich in Richtung von der Meißelspitze weg verschmälernden Verjüngungsabschnitt aufweist, dass eine Befestigungsvorrichtung vorhanden ist, die derart ausgebildet ist, dass sie den Fräsmeißel entlang seiner Längsachse und in Richtung von der Meißelspitze weg in die Schaftaufnahme hinein zieht, und dass die Schaftaufnahme des Meißelhalters zumindest teilweise derart komplementär zum Meißelschaft des Fräsmeißels ausgebildet ist, dass der Verjüngungsabschnitt wenigstens teilweise im durch die Befestigungsvorrichtung verspannten Zustand reibschlüssig in der Schaftaufnahme im Meißelhalter anliegt.

Der Meißelschaft bezeichnet dabei denjenigen Anteil des Fräsmeißels, der in Werkzeugvorschubrichtung hinter dem das Bodenmaterial aufschneidenden Meißelkopf liegt. Im Gegensatz zum Meißelkopf, der unmittelbar in das Bodenmaterial eindringt und dieses auffräst, dient der Meißelschaft der Lagerung und Befestigung des Fräsmeißels am Meißelhalter. Der Meißelschaft bezeichnet also insbesondere denjenigen Anteil des Fräsmeißels, der sich in montiertem Zustand innerhalb des Meißelhalters befindet bzw. während der Montage in die und teilweise auch durch die Schaftaufnahme geführt ist. Dabei ist es nicht notwendig, dass sämtliche Anteile des Meißelschaftes direkt am Meißelhalter anliegen; es ist vielmehr ausreichend, wenn dafür vorgesehene Bereiche in Kontakt mit dem Meißelhalter stehen. Zur Montage des Fräsmeißels wird der Meißelschaft in die Schaftaufnahme des Meißelhalters geführt, die typischerweise eine längliche, tunnelartige Aussparung im Meißelhalter darstellt. Die Schaftaufnahme bezeichnet somit denjenigen Teil am Meißelhalter, der der Aufnahme und Lagerung des Meißelschaftes dient. Die Befestigungseinrichtung dient schließlich dazu, den Meißelschaft in der Schaftaufnahme und damit den Fräsmeißel an sich im Meißelhalter zu befestigen. Erfindungsgemäß liegt der Fräsmeißel dabei insbesondere mit dem nachstehend beschriebenen Verjüngungsabschnitt direkt an wenigstens einem Teilbereich der Schaftaufnahme des Meißelhalters an.

Der erfindungsgemäße Fräsmeißel weist eine Meißelspitze und am Schaftende eine der Meißelspitze gegenüberliegende Stirnseite, sowie eine sich zwischen diesen beiden Enden des Fräsmeißels erstreckende Längsachse, auf. Der Fräsmeißel kann beispielsweise als Rundschaftmeißel rotationssymmetrisch um seine Längsachse ausgebildet sein, wobei von der Erfindung auch Ausführungsformen mit umfasst sind, die nicht unbedingt rotationsymmetrisch, beispielsweise bezüglich der Ausbildung der Meißelspitze, ausgebildet sind. Der Verjüngungsabschnitt des Meißelschafts verläuft zwischen einem breiten und einem schmalen Ende. Am breiten Ende weist der Meißelschaft zumindest in einer Richtung radial zur Längsachse des Fräsmeißels eine größere Erstreckung als am schmalen Ende auf. Der Verjüngungsabschnitt zeichnet sich somit dadurch aus, dass sich die Erstreckung des Meißelschaft quer zur Längsachse in diesem Bereich von der Meißelspitze weg in Richtung zum Schaftende verkleinert. Das breite Ende liegt somit in Richtung zur Meißelspitze hin, das schmale Ende des Verjüngungsbereiches ist im Vergleich dazu dem Schaftende zugewandt. Der Meißelschaft verschmälert bzw. verjüngt sich somit vom breiten Ende des Verjüngungsabschnittes zum schmalen Ende hin bzw. in "Einsteckrichtung" des Fräsmeißels in die Schaftaufnahme. Dabei ist wichtig, dass der Meißelschaft auf der der Meißelspitze abgewandten Seite des Verjüngungsabschnittes nicht mehr den Durchmesser bzw. die Querschnittsfläche erreicht, die er am breiten Ende des Verjüngungsabschnittes aufweist. Dadurch bildet der Verjüngungsabschnitt einen Einschubanschlag, mit dem der Meißelschaft an der Schaftaufnahme des Meißelhalters anschlägt, wenn der Fräsmeißel entlang seiner Längsachse in die Schaftaufnahme eingeschoben wird.

Die Schaftaufnahme ist derart geformt, dass sie den Meißelschaft zumindest teilweise möglichst passgenau bzw. formschlüssig aufnehmen kann. Die Schaftaufnahme ist eine Aufnahmeöffnung, insbesondere eine den Meißelhalter vollständig durchdringende Durchgangsöffnung, wobei der Fräsmeißel im montierten Zustand mit seinem Verjüngungsabschnitt wenigstens teilweise und insbesondere vollständig innerhalb der Schaftaufnahme liegt. Durch die erfindungsgemäße Ausbildung des Verjüngungsabschnittes wird ein Anschlagsbereich ausgebildet, in dem der Meißelschaft mit seinem Verjüngungsabschnitt an der Innenwand der Schaftaufnahme formschlüssig anliegt und gleichzeitig nicht weiter in die Schaftaufnahme eingeschoben werden kann. Der Meißelschaft ist dabei so geformt, dass er bis zum Anschlag zwischen dem Verjüngungsabschnitt und der Schaftaufnahme von außen in die Schaftaufnahme eingesteckt werden kann. Es ist zwar grundsätzlich möglich, dass der Durchmesser beziehungsweise die Querschnittsfläche des Meißelschaftes im an das schmale Ende des Verjüngungsabschnittes anschließenden Bereich wieder ansteigt, wenn auch nicht bis zum Durchmesser beziehungsweise zur Querschnittsfläche des breiten Endes des Verjüngungsabschnittes. Es ist allerdings bevorzugt, wenn der Durchmesser beziehungsweise die Querschnittsfläche des Meißelschaftes vom Verjüngungsabschnitt in Richtung des Schaftendes den Durchmesser beziehungsweise die Querschnittsfläche des schmalen Endes des Verjüngungsabschnittes nicht überschreitet. Es kann beispielsweise ein zylinderförmiger Abschnitt mit konstantem Durchmesser an das schmale Ende des Verjüngungsabschnittes angeschlossen sein.

Der Verjüngungsabschnitt ist in Form eines Kegelstumpfes ausgebildet, d.h. mit in einer Ebene entlang der Längsachse gradlinig verlaufenden Seitenflanken. Diese Form ist vergleichsweise einfach herzustellen und weist eine sehr gute Kraftübertragung vom Fräsmeißel auf den Meißelhalter auf. Darüber hinaus kann mit dieser Formgebung ein besonders zuverlässiger und belastbarer Reibschluss zwischen dem Verjüngungsabschnitt des Meißelschaftes und dem dazu wenigstens teilweise komplementär ausgebildeten Abschnitt innerhalb der Meißelaufnahme erhalten werden. Es ist weiter bevorzugt, wenn der Meißelschaft, insbesondere der Verjüngungsabschnitt, und die Schaftaufnahme derart ausgebildet sind, dass der Fräsmeißel durch die Montage in der Schaftaufnahme zentriert wird. Durch eine derartige Zentrierung lässt sich eine besonders stabile Befestigung des Fräsmeißels am Meißelhalter erreichen. Diese gelingt beispielsweise dadurch, dass sowohl der Verjüngungsabschnitt als auch die Schaftaufnahme zumindest im Anlagebereich des Verjüngungsabschnittes rotationssymmetrisch zur Längsachse des Fräsmeißels ausgebildet sind.

Durch die erfindungsgemäße Ausbildung des Fräsmeißels und dessen Befestigung im Meißelhalter lässt sich eine besonders einfache und schnell zu montierende Befestigung des Fräsmeißels erreichen. Zudem ist es vorteilhaft, dass der Meißel nach einer bestimmten Einsatzdauer gedreht werden kann, um dadurch einen Verschleißfortschritt am Meißel zu verlangsamen. Hierzu wird der Meißel gelöst, gedreht und anschließend wieder drehfest befestigt. Darüber hinaus muss keine zusätzliche Verlötung des Fräsmeißels im Meißelhalter durchgeführt werden, wodurch keine negative Beeinflussung der Materialeigenschaften durch übermäßiges Erhitzen des Meißelhalters entsteht. Gleichzeitig kommt es durch das Anliegen des Verjüngungsabschnittes an der Schaftaufnahme zu einer besonders verlässlichen Übertragung von Kräften vom Meißelhalter auf den Fräsmeißel und umgekehrt. Erfindungsgemäß wird der Fräsmeißel dabei durch die Befestigungsvorrichtung derart im Meißelhalter verspannt, dass er durch Reibschluss zwischen der Schaftaufnahme und dem Verjüngungsabschnitt im regulären Arbeitsbetrieb drehfest arretiert ist. Dies bedeutet insbesondere, dass der Fräsmeißel im Arbeitsbetrieb nicht innerhalb der Schaftaufnahme rotiert. Im vorliegend bevorzugten Fall werden hochverschleißfeste Meißelspitzen eingesetzt. Für derartige Fräsmeißel mit Meißelspitzen umfassend ein hochverschleißfestes Material ist eine Rotation des Fräsmeißels im Meißelhalter nicht erwünscht. Hochverschleißfeste Materialien sind vorliegend insbesondere Materialen, die eine Mohs-Härte von mindestens 9,5, bevorzugt mindestens 10, umfassen. Solche hochverschleißfesten Materialien sind somit insbesondere Bornitrid, Wolframkarbid oder andere Hartmetalle. Ein besonders geeignetes hochverschließfestes Material ist sogenanntes PCD-Material (polycrystalline diamond, insbesondere mit der Bezeichnung "DP" nach ISO 513). PCD-Materialien zeichnen sich dadurch aus, dass sie synthetisch hergestellte Diamanten umfassen. Diese sind üblicherweise in einer Metallmatrix zufallsorientiert dispergiert, die als Trägermaterial fungiert. Die Diamanten an sich weisen typischerweise eine Mohs-Härte von 10 auf. Die erfindungsgemäßen Meißelspitzen zeichnen sich also dadurch aus, dass sie im Arbeitsbetrieb im Vergleich zu herkömmlichen Meißelspitzen sehr wenig verschleißen und daher sehr hohe Standzeiten erreichen. Alternativ zur Mohs-Härte erstreckt sich die Erfindung auch auf hochverschließfeste Materialien mir einer Vickershärte nach DIN EN ISO 6507-1:2006-03 von mindestens HV 2400, bevorzugt mindestens HV 4000, besonders bevorzugt mindestens HV 6000, besonders bevorzugt mindestens HV 8000, und ganz besonders bevorzugt mindestens HV 10000. Alternativ kann die maßgebliche Härteprüfung auch nach Knoop (DIN EN ISO 4545-1 bis -4) erfolgen, wobei hier erfindungsgemäß Materialien mit Härten größer 1300 und insbesondere größer 4000 auf der Knoop-Skala zum Einsatz kommen.

Bei der erfindungsgemäßen Anordnung erfolgt die Kraftableitung in die Meißelspitze eingetragener Kräfte, insbesondere während des Fräsbetriebs, im Wesentlichen über den Verjüngungsabschnitt bzw. die Anlageflächen zwischen dem Verjüngungsabschnitt und dem Meißelhalter. Es ist daher besonders vorteilhaft, wenn diese Anlagefläche besonders groß ist. Vorzugsweise ist der Verjüngungsabschnitt daher in Relation zum gesamten Meißelschaft derart ausgebildet, dass der Verjüngungsabschnitt des Meißelschaftes sich zumindest über 25 %, bevorzugt zumindest über 50 %, besonders bevorzugt zumindest über 75 % und ganz besonders bevorzugt zumindest über 90 % der Schaftlänge, beispielsweise im Wesentlichen über die gesamte Schaftlänge, erstreckt. Die Schaftaufnahme ist entsprechend bevorzugt derart komplementär zum Meißelschaft ausgebildet, dass der Verjüngungsabschnitt bevorzugt über seine gesamte Länge an der Schaftaufnahme anliegt. Eine größere Auflagefläche ermöglicht eine vorteilhafte Kräfteverteilung und verhindert, dass der Fräsmeißel unter extremen Belastungen aus dem Meißelhalter ausbricht.

Grundsätzlich kann der Verjüngungsabschnitt des Meißelschaftes an jeder beliebigen Stelle entlang des Meißelschaftes angeordnet sein. Es ist beispielsweise ebenfalls möglich, dass weitere Verjüngungsabschnitte dem wenigstens einen Verjüngungsabschnitt entlang der Längsachse des Fräsmeißels vor- oder nachgelagert sind. Insbesondere im Hinblick auf Kräfte, die senkrecht zur Längsachse des Fräsmeißels auf diesen einwirken, ist es allerdings besonders bevorzugt, wenn sich der Verjüngungsabschnitt des Meißelschaftes unmittelbar an den Meißelkopf des Fräsmeißels anschließt. Da der Verjüngungsabschnitt dann auch unmittelbar hinter dem Meißelkopf am Meißelhalter bzw. der Schaftaufnahme des Meißelhalters anliegt, können am Fräsmeißel beziehungsweise am Meißelkopf angreifende Kräfte, beispielsweise durch die Kollision des Fräsmeißels mit dem abzufräsenden Bodenmaterial, direkt hinter dem Meißelkopf in den Meißelhalter abgeleitet werden. Der Fräsmeißel sitzt dadurch auch in extremen Arbeitsbedingungen besonders stabil in der Meißelaufnahme und wird von dieser stabilisiert. Auf den Meißelschaft einwirkende Biegemomente können dagegen durch diese Anordnung reduziert bzw. besonders gut in den Meißelhalter abgeleitet werden.

Erfindungsgemäß handelt es sich bei dem Meißelhalter um einen mehrteiligen Meißelhalter, umfassend einen Wechselhalter und einen Grundhalter. Der Grundhalter weist eine Halteraufnahme zur Aufnahme des Wechselhalters und der Wechselhalter die Schaftaufnahme zur Aufnahme des Meißelschaftes auf. Bei einem derartigen, zweiteiligen Meißelhalter ist es möglich, beispielsweise nur den Fräsmeißel und den Wechselhalter auszutauschen bzw. zu erneuern, während der Grundhalter, der üblicherweise vom Fräsmeißel und vom Wechselhalter vor dem abrasiven Angriff des Fräsgutes geschützt wird, weiter verwendet wird. Dadurch lassen sich zum einen Materialkosten für die Grundhalter sparen, die nicht mit ausgetauscht werden müssen. Zum anderen ist es ebenfalls möglich, über die Grundhalter eine Montagemöglichkeit für die Fräsmeißel und die Wechselhalter zu realisieren, die eine schnellere Montage ermöglichen als ein komplett neues Anschweißen eines vollständigen Meißelhalters an der Frästrommel und nachfolgendes Bestücken mit einem Fräsmeißel.

Erfindungsgemäß werden weiterhin der Fräsmeißel und der Wechselhalter beide gleichzeitig über eine einzige gemeinsame Befestigungsvorrichtung am Grundhalter befestigt. Dafür ist die Befestigungsvorrichtung derart ausgebildet, dass sie sowohl den Fräsmeißel entlang seiner Längsachse und in Richtung von der Meißelspitze weg in die Schaftaufnahme hinein als auch den Wechselhalter in die Halteraufnahme im Grundhalter hinein zieht und verspannt. Die Befestigungsvorrichtung fixiert also sowohl den Fräsmeißel am Wechselhalter als auch den Wechselhalter am Grundhalter. Es muss dadurch keine separate Befestigungsvorrichtung für den Wechselhalter vorgesehen werden. Der Aufbau der Werkzeugeinrichtung wird dadurch wesentlich vereinfacht, die Herstellungskosten gesenkt und die Montagezeit reduziert.

Grundsätzlich könnte der zur Befestigung vorgesehene Anteil des Wechselhalters jede beliebige zur Halteraufnahme komplementäre Form aufweisen. Beispielsweise ist es denkbar, dass der Wechselhalter formschlüssig in der Halteraufnahme gegen ein Rotieren gesichert ist. Es hat sich allerdings gezeigt, dass eine besonders günstige Kraftübertragung in sämtliche Richtungen vom Wechselhalter zum Grundhalter ermöglicht wird, wenn auch der Wechselhalter reibschlüssig am Grundhalter anliegt. Es ist daher bevorzugt, dass der Wechselhalter reibschlüssig am Grundhalter und der Fräsmeißel reibschlüssig am Wechselhalter anliegen. Beide Reibschlüsse werden nun bevorzugt gleichzeitig durch das Anziehen der Befestigungsvorrichtung erreicht, die den Fräsmeißel gegen den Wechselhalter und den Wechselhalter gegen den Grundhalter zieht.

In einer konkreten Ausführungsform der Erfindung ist demnach vorgesehen, dass der Fräsmeißel eine Anschlagsfläche aufweist, mit der er in Einschubrichtung am Wechselhalter anliegt und dass der Wechselhalter eine Anschlagsfläche aufweist, mit der er in Einschubrichtung am Grundhalter anliegt. Ein Kerngedanke dieser bevorzugten Ausführungsform der Erfindung ist nun, diese Anlageflächen jeweils als Verjüngungsabschnitt auszubilden. Es ist demnach bevorzugt, dass sowohl der Fräsmeißel als auch der Wechselhalter jeweils zumindest einen Verjüngungsabschnitt aufweisen, wobei der Verjüngungsabschnitt des Fräsmeißels am Wechselhalter und der Verjüngungsabschnitt des Wechselhalters am Grundhalter anliegen. Für den Verjüngungsabschnitt des Wechselhalters gilt grundsätzlich alles, was vorstehend zum Verjüngungsabschnitt des Fräsmeißels bzw. des Meißelschaftes ausgeführt wurde. Dadurch, dass sowohl der Fräsmeißel als auch der Wechselhalter einen Verjüngungsabschnitt aufweisen und sowohl die Schaftaufnahme als auch die Halteraufnahme komplementär zu den jeweiligen Verjüngungsabschnitten ausgebildet sind, werden die erfindungsgemäßen Anschlagsflächen in besonders einfacher und effizienter Weise bereitgestellt.

Da die Befestigung des Fräsmeißels und des Wechselhalters von einer einzigen Befestigungsvorrichtung erreicht wird, ist es vorteilhaft, wenn der Fräsmeißel und der Wechselhalter und die zugehörige Schaftaufnahme und die Halteraufnahme derart ausgebildet sind, dass ein form- und reibschlüssiges Anschlagen zwischen diesen Bauteilen dann zustande kommen, wenn der Fräsmeißel und der Wechselhalter in dieselbe Richtung gezogen werden. Dieser Zug kann dann von nur einer Befestigungsvorrichtung bereitgestellt werden. Dies lässt sich baulich dann besonders einfach realisieren, wenn die Verjüngungsabschnitte des Fräsmeißels und des Wechselhalters sich in Richtung von der Meißelspitze weg bzw. in Einschubrichtung verschmälern. Die Verjüngungsabschnitte des Fräsmeißels und des Wechselhalters sind also bezüglich ihrer breiten und ihrer schmalen Enden gleich ausgerichtet. Die Anschläge des Fräsmeißels und des Wechselhalters aneinander beziehungsweise am Grundhalter können dadurch durch Zug in dieselbe Richtung realisiert werden.

Die vorliegende Erfindung ermöglicht einen Austausch des Fräsmeißels separat vom Wechselhalter. Es soll also nicht nur die Montage der Werkzeugeinrichtung schnell und einfach vonstatten gehen, sondern auch die Demontage eines eventuell verschlissenen Fräsmeißels beziehungsweise eines Wechselhalters möglichst einfach und zeitsparend möglich sein. Insbesondere soll es möglich sein, den Fräsmeißel nach dem Lösen der Befestigungseinrichtung möglichst einfach und ohne Zuhilfenahme von Spezialwerkzeugen vom Meißelhalter zu lösen und dabei möglichst nicht auch den Wechselhalter vom Grundhalter zu demontieren. Die Verjüngungsabschnitte des Fräsmeißels und des Wechselhalters sind im Verhältnis zueinander daher derart ausgebildet, dass der Wechselhalter, insbesondere nach dem Lösen der Befestigungsvorrichtung, eine größere Austreibkraft am Grundhalter besitzt als der Fräsmeißel am Wechselhalter. Dies gelingt dadurch, dass die Verjüngungsabschnitte des Fräsmeißels und des Wechselhalters kegelstumpfförmig sind und die Mantellinien der Kegelstümpfe jeweils einen Winkel zur Längsachse des Fräsmeißels aufweisen, und dass der Winkel des Verjüngungsabschnittes des Fräsmeißels größer ist als der Winkel des Verjüngungsabschnittes des Wechselhalters. Insbesondere sind die kegelstumpfförmigen Verjüngungsabschnitte des Fräsmeißels und des Wechselhalters konzentrisch zueinander ausgebildet. Durch den größeren Winkel der Mantellinie des kegelstumpfförmigen Verjüngungsabschnittes des Fräsmeißels gegenüber demjenigen des Wechselhalters lässt sich der Fräsmeißel durch Zug entgegen der Zugrichtung der Befestigungsvorrichtung, insbesondere entlang der Längsachse des Fräsmeißels, leichter aus dem Wechselhalter entfernen als der Wechselhalter aus dem Grundhalter. Wird also nach dem Lösen der Befestigungsvorrichtung ein derartiger Zug auf den Fräsmeißel ausgeübt, zum Beispiel durch einen Keil beziehungsweise einen Flachmeißel zwischen Meißelkopf und Meißelhalter, so rutscht dieser aus der Schaftaufnahme heraus und kann entfernt werden. Zur Entfernung des Wechselhalters dagegen ist ein höherer Zug notwendig, wodurch es möglich ist, den Wechselhalter auch nach dem Lösen der Befestigungsvorrichtung auf einfache Weise in seiner montierten Position im Grundhalter zu belassen und durch die Montage eines neuen Fräsmeißels durch die Anbringung der Befestigungsvorrichtung erneut zu fixieren.

Um wie viel einfacher die Demontage des Fräsmeißels gegenüber der Demontage des Wechselhalters sein soll, bestimmt sich maßgeblich nach dem Unterschied der jeweiligen Winkel der Mantellinien der kegelstumpfförmigen Verjüngungsabschnitte zur Längsachse des Fräsmeißels sowie der Größe der Anlageflächen, Je größer der Unterschied ist, desto einfacher lässt sich der Fräsmeißel im Vergleich zum Wechselhalter demontieren. Es ist daher vorgesehen, dass der Winkel des Verjüngungsabschnittes des Fräsmeißels zur Längsachse zumindest um 0,2° größer ist als der Winkel des Verjüngungsabschnittes des Wechselhalters zur Längsachse. Dieser Winkelbereich hat sich zum einen als besonders stabil und zum anderen als besonders vorteilhaft für die getrennte Demontage des Fräsmeißels und des Wechselhalters erwiesen.

Wie schon erwähnt, kann der Fräsmeißel beispielsweise durch Zug am Meißelkopf aus der Schaftaufnahme des Wechselhalters beziehungsweise des Meißelhalters entfernt werden. Dafür kann beispielsweise ein Flachmeißel eingesetzt werden, der zwischen Meißelkopf und Meißelhalter eingeführt wird und mit dessen Hilfe der Fräsmeißel dann aus der Schaftaufnahme gehebelt werden kann. Alternativ kann der Fräsmeißel von seiner der Meißelspitze gegenüberliegenden Stirnseite aus aus der Schaftaufnahme herausgedrückt werden. Um dies zu realisieren, ist es bevorzugt, dass die Schaftaufnahme und die Halteraufnahme an ihren der Meißelspitze gegenüberliegenden Stirnseiten jeweils eine Öffnung aufweisen, wobei die Öffnungen hintereinander liegend ausgebildet sind, und dass der Fräsmeißel sowohl durch die Öffnung des Wechselhalters als auch durch die Öffnung des Grundhalters geführt ist. Das Schaftende beziehungsweise die Stirnseite des Fräsmeißels, die der Meißelspitze gegenüberliegt, ist also durch die Öffnung im Grundhalter und die Öffnung im Wechselhalter erreichbar. Hier kann also beispielsweise ein Werkzeug eingeführt werden, mit dem Druck auf den Fräsmeißel ausgeübt werden kann, um diesen aus dem Meißelhalter auszutreiben.

Grundsätzlich kann der Fräsmeißel also durch das Einführen eines Werkzeuges durch die Öffnungen des Grundhalters und des Wechselhalters ausgetrieben werden. Um die Demontage eines verschlissenen Meißels noch weiter zu erleichtern, ist es allerdings bevorzugt, dass kein spezielles Werkzeug zum Austreiben der Fräsmeißel benötigt wird. Dafür ist es vorteilhaft, wenn der Fräsmeißel mit seinem der Meißelspitze gegenüberliegenden Schaftende aus der Öffnung des Grundhalters über diesen hinaus vorsteht. Im montierten Zustand des Fräsmeißels ragt dieser also mit seinem Schaftende aus dem Meißelhalter heraus. Es ist dadurch möglich, den Fräsmeißel durch direkte Schläge auf das Schaftende mit einem gewöhnlichen Hammer auszutreiben. Ein Spezialwerkzeug zum Wechsel der Fräsmeißel, beispielsweise ein Austreibdorn, ist dann nicht mehr notwendig.

Es kann allerdings sein, dass beispielsweise gerade in dem Bereich, in dem das Schaftende des Fräsmeißels aus dem Meißelhalter ragt, sehr beengte Platzverhältnisse vorliegen. Es ist daher bevorzugt, die Fräsmeißel von der Seite des Meißelkopfes aus aus dem Meißelhalter zu entfernen. Ganz besonders einfach gelingt die Demontage des Fräsmeißels vom Meißelhalter bei gelöster Befestigungsvorrichtung durch das Einführen eines Werkzeuges, beispielsweise eines Keils oder eines Flachmeißels, zwischen den Meißelkopf und den Meißelhalter und durch ein Heraushebeln des Fräsmeißels aus dem Meißelhalter. Um ein derartiges Werkzeug einführen zu können, ist ein Zwischenraum zwischen dem Meißelkopf und dem Meißelhalter vorgesehen. Grundsätzlich kann der Zwischenraum beispielsweise dadurch entstehen, dass der Meißelkopf im montierten Zustand der Werkzeugeinrichtung nicht direkt am Meißelhalter anliegt, sondern von diesem in Längsrichtung gesehen durch einen Freiraum beabstandet ist. Bevorzugt ist es allerdings, wenn der Meißelkopf mit seiner der Meißelspitze gegenüberliegenden Rückseite zumindest teilweise am Meißelhalter anliegt. So kommt es über die sich berührenden Flächen zu einer weiteren, vorteilhaften Kraftübertragung vom Fräsmeißel zum Meißelhalter. Zusätzlich ist nun zwischen dem Meißelkopf und dem Meißelhalter bevorzugt eine Austreibausnehmung vorgesehen, in deren Bereich der Meißelkopf vom Meißelhalter beabstandet ist, wodurch der Zwischenraum entsteht, und in die ein Werkzeug eingeführt werden kann. Insgesamt ist es also bevorzugt, wenn die Werkzeugeinrichtung eine Austreibausnehmung aufweist, die derart geschaffen ist, dass im montierten Zustand der Werkzeugeinrichtung zwischen Meißelkopf und einer der Rückseite des Meißelkopfs gegenüberliegenden Stirnfläche des Meißelhalters ein Zwischenraum vorhanden ist. Die Demontage gelingt durch ein Heraushebeln des Fräsmeißels mittels eines in den Zwischenraum eingeschobenen Werkzeuges besonders schnell und einfach. Gleichzeitig ist es aber bevorzugt vorgesehen, wenn der Meißelkopf zumindest teilweise auf der Stirnfläche des Meißelhalters anliegt.

Grundsätzlich kann die Austreibausnehmung in beliebiger Weise gestaltet sein, so dass ein Werkzeug zum Aushebeln des Fräsmeißels zwischen Meißelkopf und Meißelhalter geführt werden kann. Die Austreibausnehmung kann beispielsweise als Einkerbung, mit runden oder mit flachen Seitenwänden, ausgebildet sein. Besonders einfach herzustellen ist die Austreibausnehmung allerdings als Schräge beziehungsweise Fase. Die Fase muss nicht die gesamte Ringfläche des Meißelhalters und/oder die Rückseite des Meißelkopfes umlaufen, es genügt vielmehr, an wenigstens einer Stelle eine derartige Austreibausnehmung vorzusehen. Sie kann sich entweder am Meißelkopf oder am Meißelhalter oder auch an beiden Teilen befinden. Besonders bevorzugt ist es, dass die Austreibausnehmung auf der Rückseite des Meißelkopfes als Schräge, insbesondere als Schräge mit einem Winkel gegenüber einer Senkrechten zur Längsachse des Fräsmeißels im Bereich von 15° bis 25°, bevorzugt im Bereich von 18° bis 22° und besonders bevorzugt von 20°, ausgebildet ist. Alternativ ist die Austreibausnehmung als Einkerbung ausgebildet. Der Fräsmeißelwechsel wird durch die beschriebene Ausführungsform wesentlich erleichtert und beschleunigt. Besonders bevorzugt aus die Austreibausnehmung zweiteilig mit zwei zur Längsachse des Meißels einander gegenüberliegenden Teilausnehmungen, wobei die beiden Teilausnehmungen ganz besonders bevorzugt spiegelsymmetrisch zueinander ausgebildet sind.

Die Befestigungsvorrichtung für den Fräsmeißel beziehungsweise den Fräsmeißel und den Wechselhalter kann grundsätzlich auf verschiedene Art und Weise ausgebildet sein. In einer Ausführungsform handelt es sich bei der Befestigungsvorrichtung um eine Zugvorrichtung, die in der Lage ist, eine Zugkraft auf den Fräsmeißel auszuüben und dadurch den Fräsmeißel in der Schaftaufnahme zu verspannen. Die Befestigungsvorrichtung spannt den Fräsmeißel also in den Wechselhalter beziehungsweise in den Meißelhalter ein und hält diesen dort fest. Besonders einfach lässt sich dies realisieren, wenn die Befestigungsvorrichtung eine Schraubverbindung umfasst. Die Befestigungsvorrichtung kann grundsätzlich an jedem Abschnitt des Meißelschafts angeordnet sein. Besonders einfach gelingt der Zug auf den Fräsmeißel allerdings dann, wenn die Befestigungsvorrichtung am der Meißelspitze gegenüberliegenden Ende des Fräsmeißels, sprich dem Schaftende, angeordnet ist. Es ist daher bevorzugt, dass der Fräsmeißel am der Meißelspitze gegenüberliegenden Schaftende einen Befestigungsabschnitt mit einem Außengewinde aufweist, und dass die Befestigungsvorrichtung eine Mutter, insbesondere eine selbstsichernde Mutter, ist, die auf dem Befestigungsabschnitt gegen den Meißelhalter verschraubt ist. Der Zug entsteht also durch die Verschraubung der Mutter gegen den Meißelhalter; der Meißelschaft des Fräsmeißels wirkt dann als Zuganker. Das Anzugsdrehmoment der Befestigungsvorrichtung liegt dabei beispielsweise im Bereich von 100 Nm. Dadurch wird der Fräsmeißel in die Schaftaufnahme durch die Öffnung des Wechselhalters und durch die Öffnung des Grundhalters hindurch zur Befestigungsvorrichtung gezogen. Durch den Anschlag des Verjüngungsabschnitts des Meißelschaftes an der Schaftaufnahme wird der Fräsmeißel in der Schaftaufnahme verspannt. Die Anbringung der Mutter erfolgt mit üblichen Werkzeugen von der Rückseite des Meißelhalters aus. Da der Befestigungsabschnitt des Fräsmeißels, der das Außengewinde trägt, zumindest teilweise aus der Öffnung im Grundhalter herausragt und über den Grundhalter hervorsteht, ist das Außengewinde besonders einfach zur Montage der Befestigungsvorrichtung erreichbar. Grundsätzlich kann die Mutter durch sämtliche im Stand der Technik bekannten Möglichkeiten gegen ein schleichendes Lösen im Arbeitsbetrieb gesichert werden, so beispielsweise durch ein Kontern mit einer weiteren Mutter oder die Verwendung einer Kronenmutter. Bevorzugt ist es allerdings, wenn die Mutter eine selbstsichernde Mutter mit einem Kunststoffring ist. Insgesamt kann so durch die erfindungsgemäße Befestigungsvorrichtung ein schnelles, unkompliziertes und einfaches Anbringen und Lösen der Befestigungsvorrichtung realisiert werden, wodurch die Montage und die Demontage des Fräsmeißels beschleunigt werden kann.

Der Verschleiß der Fräsmeißel bzw. der Werkzeugeinrichtungen des Standes der Technik wird oftmals dadurch beschleunigt, dass stark zerkleinertes Fräsgut und/oder Wasser mit Fräsgut zwischen den Meißelschaft und den Meißelhalter eindringt und dort zu einem erhöhten Verschleiß durch Abrasion führt. Um dies zu vermeiden, ist es bevorzugt, dass eine Dichtscheibe vorhanden ist, die zwischen der Mutter und dem Meißelhalter verspannt ist, und die die Schaftaufnahme des Meißelhalters nach außen hin abdichtet. Die Dichtscheibe kann dabei beispielsweise eine gewöhnliche elastische Kunststoffdichtung sein. Durch das Vorsehen der Dichtscheibe wird verhindert, dass Wasser und/oder Fräsgut über die Öffnung des Grundhalters in die Halteraufnahme und/oder die Schaftaufnahme des Meißelhalters eindringen kann. Insgesamt dient auch diese Maßnahme also der Verlängerung der Standzeit der Werkzeugeinrichtung.

Die vorliegende Erfindung eignet sich insbesondere für nicht-rotierende Fräsmeißel mit einer hochverschleißfesten Meißelspitze. Um den Verschleiß am Meißelkopf noch weiter zu minimieren, ist es vorgesehen, dass diejenigen Teile und/oder Seiten des Meißelkopfes, die im Arbeitsbetrieb abrasiven Kontakt mit Fräsgut haben, zumindest teilweise und insbesondere vollständig mit einer Schutzschicht aus verschleißarmen Material versehen werden. Diese Schutzschicht ist aus Wolframkarbid und umgibt den Meißelkopf in Form einer Kappe. Durch die Ausformung der Schutzschicht als Kappe lässt sich eine besonders effektive Verschleißschutzschicht bilden, wobei vergleichsweise wenig teures Hartmetall für die Herstellung der Kappe verwendet werden muss. Es ist daher vorgesehen, dass der Fräsmeißel eine Verschleißschutzkappe aus Wolframkarbid aufweist, wobei die Meißelspitze durch Hartlöten an der Verschleißschutzkappe und die Verschleißschutzkappe durch Hartlöten am Grundkörper des Fräsmeißels befestigt ist. Der geschützte Grundkörper kann dann beispielsweise aus Stahl oder einem ähnlichen Material bestehen. Die Löttemperatur liegt dabei bevorzugt unter 660 °C, um keinen negativen Einfluss auf die Materialeigenschaften des Grundkörpers des Fräsmeißels zu nehmen. Insbesondere ist es bevorzugt, dass die erfindungsgemäße Werkzeugeinrichtung einen Verschleißschutz aufweist, wie er in der DE 10 2014 014 094.6 der Anmelderin beschrieben ist. Auf diese Schrift wird hiermit zum Verschleißschutz Bezug genommen. Durch das Vorsehen einer derartigen Verschleißschutzkappe am erfindungsgemäßen Fräsmeißel lässt sich die Standzeit der Werkzeugeinrichtung noch weiter erhöhen, wodurch insgesamt die Effizienz der Werkzeugeinrichtung steigt.

Grundsätzlich wird durch den erfindungsgemäßen Reibschluss zwischen Fräsmeißel und Meißelhalter eine Rotation des Fräsmeißels im Arbeitsbetrieb verlässlich verhindert. Um auch unter extremsten Arbeitsbedingungen ein Rotieren des Meißels in der Schaftaufnahme zuverlässig und dauerhaft zu unterbinden, ist es vorteilhaft, wenn der Fräsmeißel und der Meißelhalter derart ausgebildet sind, dass eine Formschlusseinrichtung zur Drehsicherung zwischen Fräsmeißel und Meißelhalter vorhanden ist, die in der Weise ausgebildet ist, dass sie eine Rotation des Fräsmeißels im Meißelhalter um seine Längsachse verhindert. Über den Formschluss können also bevorzugt solche Kräfte verlässlich vom Fräsmeißel in den Meißelhalter abgeleitet werden, die zu einer Rotation des Fräsmeißels führen würden. Entsprechend ist die Formschlusseinrichtung vorzugsweise derart ausgebildet, dass ein Formschluss zwischen dem Fräsmeißel und dem Meißelhalter in Umfangsrichtung zur Längsachse des Fräsmeißels, idealerweise in beide möglichen Drehrichtungen, ermöglicht wird.

Ein derartiger Formschluss kann über eine Vielzahl möglicher konkreter Formgebungen zwischen Fräsmeißel und Meißelhalter erreicht werden. Beispielsweise kann der Meißelschaft, und dazu komplementär auch die Schaftaufnahme, insbesondere im Querschnitt senkrecht zur Längsachse, oval oder polygonal ausgebildet sein. Eine Drehung des Fräsmeißels in der Schaftaufnahme ist dann nicht mehr möglich. Einfacher herzustellen sind allerdings, insbesondere in Richtung der Längsachse und diese nicht umlaufende, ineinander eingreifende Strukturen am Fräsmeißel und am Meißelhalter. Es ist deshalb bevorzugt, dass eine Aussparung am Meißelhalter und ein Vorsprung am Fräsmeißel vorhanden ist, oder umgekehrt, wobei die Aussparung und der Vorsprung derart komplementär zueinander geschaffen sind, dass sie im montierten Zustand der Werkzeugeinrichtung formschlüssig ineinandergreifen und eine Rotation des Fräsmeißels im Meißelhalter um seine Längsachse verhindern. Der Vorsprung kann beispielsweise ein Zapfen oder eine zahnähnliche Struktur aufweisen. Beispielsweise könnte der Vorsprung auch die Form eines Kronenrads aufweisen.

Es ist sowohl möglich, den Vorsprung am Fräsmeißel und die Aussparung am Meißelhalter vorzusehen, als auch umgekehrt. Auch kann der Vorsprung und die Aussparung an beliebiger Stelle angeordnet werden, so lange sie die Montage des Fräsmeißels auf dem Meißelhalter nicht behindern. So ist es beispielsweise denkbar, den Vorsprung beziehungsweise die Aussparung am Meißelschaft und in der Schaftaufnahme vorzusehen. Der Vorsprung beziehungsweise die Aussparung kann auch am Meißelkopf, insbesondere an der Verschleißschutzkappe des Meißelkopfes, vorgesehen sein. Die Ausbildung an der Verschleißschutzkappe hat den Vorteil, dass diese aus Hartmetall besteht und die Formschlusselemente dadurch besonders wenig verschleißen, wodurch der Formschluss die gesamte Standzeit des Fräsmeißels lang gewährleistet werden kann. Als besonders bevorzugte Ausführungsform hat es sich ergeben, wenn die Aussparung an der der Rückseite des Meißelkopfes gegenüber liegenden Ringfläche des Meißelhalters und der Vorsprung an der Rückseite des Meißelkopfes, insbesondere einstückig mit einer Verschleißschutzkappe, ausgebildet ist. Hier kann ein Monteur die Elemente besonders gut einsehen und den Fräsmeißel so besonders einfach am Meißelhalter befestigen.

Ein Vorsprung und eine dazu komplementäre Aussparung reichen für den Erhalt einer äußerst belastbaren und zuverlässigen Verdrehsicherung des Fräsmeißels aus. Eine besonders verlässliche Verdrehsicherung wird allerdings dann erreicht, wenn mehrere Vorsprünge beziehungsweise Aussparungen vorhanden sind. Auch können mehrere Austreibausnehmungen vorhanden sein. Es werden also auch mehrere Zwischenräume zum Aushebeln des Fräsmeißels gebildet. In diesem Fall sind die Vorsprünge beziehungsweise Aussparungen in Umfangsrichtung des Meißelschaftes beziehungsweise des Meißelkopfes bevorzugt abwechselnd mit den Austreibausnehmungen angeordnet. Dadurch kann sichergestellt werden, dass die auf den Fräsmeißel wirkenden Kräfte, die ohne eine Verdrehsicherung zu einer Rotation des Fräsmeißels im Meißelhalter führen würden, sicher abgeleitet werden.

Besonders vorteilhaft ist es, wenn die Vorsprünge beziehungsweise die Aussparungen und die Austreibausnehmungen derart angeordnet sind, dass der Fräsmeißel in unterschiedlichen Rotationspositionen (in Bezug auf eine Rotation um seine Längsachse) gleichwertig im Meißelhalter montiert werden kann. Gleichwertig bedeutet hierbei, dass bei jeder möglichen Montage des Fräsmeißels in einer Rotationsposition die gleiche Anordnung von Vorsprüngen, Aussparungen und Austreibausnehmungen in der Werkzeugeinrichtung vorliegt, wie bei allen anderen Rotationspositionen des Fräsmeißels. Es ist mit anderen Worten bevorzugt, dass die Vorsprünge beziehungsweise Aussparungen sowie die Austreibausnehmungen derart symmetrisch angeordnet sind, dass der Fräsmeißel um 90°, besonders bevorzugt um 180°, verdreht montiert werden kann, ohne die Konfiguration der Vorsprünge beziehungsweise Aussparungen sowie der Austreibausnehmungen in der Werkzeugeinrichtung zu verändern. Darüber hinaus sind auch kleinere Winkelbereiche denkbar. Durch diese Ausgestaltung der Werkzeugeinrichtung ist es möglich, den Fräsmeißel nach einer bestimmten Einsatzdauer zu demontieren, um einen entsprechenden Winkel, beispielsweise 90° oder 180°, zu drehen und wieder am Meißelhalter zu montieren. Ein asymmetrischer, und damit schnellerer, Verschleiß kann so vermieden werden, wodurch die Standzeiten der Fräsmeißel erhöht werden.

Die Lösung der eingangs genannten Aufgabe der Erfindung gelingt ebenfalls mit einem Fräsmeißel und/oder mit einem Wechselhalter für eine vorstehend beschriebene Werkzeugeinrichtung. Sämtliche beschriebenen Merkmale und Vorteile des Fräsmeißels bzw. des Wechselhalters gelten entsprechend.

Die Lösung gelingt ebenfalls mit einer Bodenfräsmaschine mit einer vorstehend beschriebenen Werkzeugeinrichtung. Bevorzugt weist die Bodenfräsmaschine, die insbesondere eine Straßenbaumaschine vom Typ Straßenfräse, Recycler oder Stabilisierer oder ein Surface-Miner sein kann, eine Vielzahl der vorstehend beschriebenen Werkzeugeinrichtungen auf ihrer Fräswalze montiert auf.

Die Erfindung wird nachstehend anhand der in den Figuren dargestellten Ausführungsbeispiele näher erläutert. Es zeigen schematisch:
- Figur 1: eine Seitenansicht einer Bodenfräsmaschine;
- Figur 2: eine perspektivische Ansicht einer Werkzeugeinrichtung von schräg rechts vorne;
- Figur 3: eine Explosionsdarstellung einer Werkzeugeinrichtung;
- Figur 4: einen Längsschnitt durch eine Werkzeugeinrichtung;
- Figur 5: einen Längsschnitt durch eine weitere Werkzeugeinrichtung;
- Figur 6: einen Längsschnitt durch eine Werkzeugeinrichtung beim Lösen des Fräsmeißels;
- Figur 7: eine perspektivische Ansicht eines Fräsmeißels von schräg hinten;
- Figur 8: eine perspektivische Ansicht einer Werkzeugeinrichtung mit teilweise gelöstem Fräsmeißel von schräg rechts vorne; und
- Figur 9: eine perspektivische Ansicht einer Werkzeugeinrichtung mit teilweise gelöstem Fräsmeißel von schräg links hinten.

Gleiche Bauteile sind mit gleichen Bezugszeichen versehen. Sich wiederholende Bauteile sind nicht in sämtlichen Figuren gesondert bezeichnet.

Figur 1 zeigt eine Bodenfräsmaschine 1, hier eine Straßenfräse vom Typ Kaltfräse mit Mittelrotor. Die Bodenfräsmaschine 1 umfasst einen Fahrerstand 2 mit einem Fahrersitz und einem Bedienpult, einen Maschinenrahmen 3 und einen Antriebsmotor 4. Der Antriebsmotor 4, beispielsweise ein Dieselmotor, treibt u.a. die Fahreinrichtungen 6, die Fräswalze 9 und das Abwurfband 5 an. Die Fräswalze 9 ist um eine horizontal und quer zur Arbeitsrichtung a verlaufende Rotationsachse 10 rotierbar im Fräswalzenkasten 7 gelagert. Im Arbeitsbetrieb der Bodenfräsmaschine 1 fräst die Fräswalze 9 den Boden 8 in Arbeitsrichtung a auf. Loses Fräsgut wird über das Abwurfband 5 auf ein nicht dargestelltes Transportfahrzeug übertragen und von diesem abtransportiert.

Zum Auffräsen des Bodens 8 ist die Fräswalze 9 mit Werkzeugeinrichtungen 11 bestückt, von denen eine perspektivisch in Figur 2 dargestellt ist. Die Werkzeugeinrichtung 11 umfasst einen Fräsmeißel 14 und einen Meißelhalter 29. Im gezeigten Ausführungsbeispiel ist der Meißelhalter 29 zweiteilig aufgebaut und umfasst einen mit dem Fräsrohr der Fräswalze verbundenen Grundhalter 12 und einen Wechselhalter 13. Der Grundhalter 12 ist über seine Fußseite 15 auf das Fräsrohr der Fräswalze 9 aufgeschweißt. Es ist ebenfalls möglich, den Grundhalter 12 mit seiner Fußseite 15 auf einem nicht gezeigten Podest oder ein Segment einer weiteren Tragstruktur zu befestigen, wobei das Podest beziehungsweise die Tragstruktur wiederum am Fräsrohr befestigt, beispielsweise aufgeschweißt, ist. Wesentlich ist, dass der Grundhalter 12 über seine Fußseite 15 direkt oder indirekt mit dem Fräsrohr verbunden ist. Der am Grundhalter 12 befestigte Wechselhalter 13 weist einen als Spanbrecher 16 ausgebildeten Vorsprung auf, der im Arbeitsbetrieb dazu eingesetzt wird, Fräsgutschollen zu zerkleinern und Fräsgut am Meißelhalter 29 vorbei zu leiten. Darüber hinaus greift der Wechselhalter 13 im Bereich des Spanbrechers 16 formschlüssig in einen Hinterschnitt des Grundhalters 12 ein und trägt damit zu einer positiven Kraftableitung, insbesondere von Kräften, die senkrecht zur Längsachse des Fräsmeißels 14 gerichtet sind, bei. Der Fräsmeißel 14 ist teilweise im Meißelhalter 29 aufgenommen und wird in diesem von der Befestigungsvorrichtung 19, hier einer selbstsichernden Mutter, festgehalten, wodurch der Fräsmeißel 14 vom Meißelhalter 29 an der Fräswalze 9 befestigt ist.

Der Aufbau des Fräsmeißels 14 ergibt sich weiter aus den Figuren 3 und 4. Figur 3 zeigt den Fräsmeißel 14 in einer Seitenansicht, während die Figur 4 eine Längsschnittseitenansicht durch den im Meißelhalter 29 montierten Fräsmeißel 14 entlang der Längsachse 35 des Fräsmeißels aus Fig. 3 ist. Der Fräsmeißel 14 umfasst einen Meißelkopf 40 und einen Meißelschaft 20. Der Meißelkopf 40 umfasst wiederum eine Meißelspitze 17 mit PCD-Material und eine Verschleißschutzkappe 18 aus Hartmetall, hier Wolframkarbid. In dem Bereich, in dem der Meißelkopf 40 den Meißelhalter 29 bzw. den Wechselhalter 13 überdeckt, kann der Fräsmeißel 14 entweder direkt auf der die Schaftaufnahme 26 umgebenden Ringfläche 27 aufliegen oder geringgradig von dieser beabstandet sein, ohne dass ein direkter Kontakt zwischen der Ringfläche 27 und dem Meißelkopf 40 besteht, wie in Figuren 4 und 5 gezeigt. In diesem Bereich befindet sich dann ein Zwischenraum 33, der nachstehend noch näher beschrieben wird.

Wie insbesondere aus der Schnittdarstellung gemäß Figur 4 hervorgeht, umgibt die Verschleißschutzkappe 18 einen Grundkörper 31 des Fräsmeißels 14 im Bereich des Meißelkopfes 40. Durch die Ausbildung der Verschleißschutzkappe 18 als Kappe wird zum einen eine hohe Verschleißfestigkeit des Meißels erreicht und zum anderen Hartmetallmaterial eingespart. Die Meißelspitze 17 ist an einer Lötstelle 28 über Hartlöten an der Verschleißschutzkappe 18 befestigt. Die Verschleißschutzkappe 18 wiederum ist durch Hartlöten an einer weiteren Lötstelle 28 am Grundkörper 31 des Fräsmeißels 14 befestigt. Insgesamt erstreckt sich der Fräsmeißel 14 entlang der Längsachse 35. Im dargestellten Ausführungsbeispiel ist der Fräsmeißel 14 rotationssymmetrisch um die Längsachse 35 ausgebildet. Der Meißelschaft 20 ist dabei derjenige Teil des Fräsmeißels 14, der sich gegenüber der Meißelspitze 17 unmittelbar an den Meißelkopf 40 anschließt. Der Meißelschaft 20 ist einstückig mit dem Grundkörper 31 des Fräsmeißels 14 ausgebildet und besteht beispielsweise aus Vergütungsstahl, insbesondere 42CrMo4. Insgesamt bildet der Meißelschaft 20 also einen Zuganker mit einer Zugfestigkeit von mindestens 800 N/mm².

Der Meißelschaft 20 dient der Befestigung des Fräsmeißels 14 am Meißelhalter 29, während der Meißelkopf 40 dem Aufschneiden und dem Zerkleinern des Bodenmaterials dient. Dazu weist der Meißelschaft 20 eine Schaftlänge 34 entlang der Längsachse 35 des Fräsmeißels 14 auf, die mehrere Abschnitte des Meißelschaftes 20 umfasst. So weist der Meißelschaft 20 einen Verjüngungsabschnitt 23, einen zylinderförmigen Abschnitt 22 und einen Befestigungsabschnitt 21 auf. Der Verjüngungsabschnitt 23 schließt sich unmittelbar an den Meißelkopf 40 auf der der Meißelspitze 17 gegenüberliegenden Rückseite 47 des Meißelkopfes 40 an. Er zeichnet sich dadurch aus, dass er von der Seite, die zum Meißelkopf 40 gerichtet ist, in Richtung des Schaftendes 43 bezogen auf seinen Querschnitt quer zur Längsachse schmaler wird. Im Verjüngungsabschnitt 23 nimmt also der Durchmesser bzw. die Querschnittsfläche des Meißelschaftes 20 entlang der Längsachse 35 in Richtung des Schaftendes 43 ab. Im dargestellten Ausführungsbeispiel ist der Verjüngungsabschnitt 23 kegelstumpfförmig und erstreckt sich nicht über die gesamte Schaftlänge 34, sondern es schließt sich ein weiterer, zylinderförmiger Abschnitt 22 mit konstantem Durchschnitt bzw. Querschnittsfläche entlang der Längsachse 35 an. Am Schaftende 43 befindet sich ein ebenfalls im Wesentlichen zylinderförmiger Befestigungsabschnitt 21 mit einem Außengewinde, der zur Befestigung des Fräsmeißels 14 im Meißelhalter 29 genutzt wird, wie nachstehend noch ausführlich beschrieben wird.

Die Befestigung des Fräsmeißels 14 im Meißelhalter 29 geht insbesondere aus einer Zusammenschau der Figuren 3 und 4 hervor. Der Meißelhalter 29 weist eine Schaftaufnahme 26 auf, die komplementär zur Form des Meißelschaftes 20 ausgebildet ist. Im gezeigten Ausführungsbeispiel bedeutet dies, dass auch die Schaftaufnahme 26 einen Verjüngungsabschnitt 39 und einen zylinderförmigen Abschnitt 38 aufweist. Der Verjüngungsabschnitt 39 der Schaftaufnahme 26 ist insbesondere derart ausgebildet, dass die Mantelfläche des kegelstumpfförmigen Verjüngungsabschnitts 23 des Meißelschaftes 20 vollflächig an der Innenwandung der Schaftaufnahme 26 im Verjüngungsabschnitt 39 anliegt, sobald der Fräsmeißel 14 im Meißelhalter 29 montiert ist. Die Schaftaufnahme 26 verläuft durch den gesamten Meißelhalter 29, einschließlich des Wechselhalters 13 und des Grundhalters 12 hindurch. Das Schaftende 43 und zumindest teilweise der Befestigungsabschnitt 21 des Meißelschaftes 20 ragen an dem der Meißelspitze 17 gegenüberliegenden Ende des Meißelhalters 29 aus diesem heraus. Dafür wird der Meißelschaft 20 durch eine Öffnung 32 im Wechselhalter 13 und eine Öffnung 41 im Grundhalter 12 geführt. Auf das Außengewinde des Befestigungsabschnitts 21 wird eine Befestigungsvorrichtung 19, hier eine selbstsichernde Mutter, aufgeschraubt, die über eine Dichtscheibe 25 gegen den Meißelhalter 29 verschraubt wird. Durch ein festes Anziehen der Befestigungsvorrichtung 19 wird ein Zug auf den Fräsmeißel 14 ausgeübt, der den Fräsmeißel 14 in die Schaftaufnahme 26 des Meißelhalters 29 hinein zieht. Der Zug der Befestigungsvorrichtung 19 ist dabei so stark, dass der Fräsmeißel 14 mit dem Verjüngungsabschnitt 23 des Meißelschaftes 20 reibschlüssig am Verjüngungsabschnitt 39 der Schaftaufnahme 26 anliegt und insbesondere im Arbeitsbetrieb feststeht, also nicht rotiert bzw. im Fräsbetrieb drehfest ist.

Aus Figur 4 geht hervor, dass die Befestigungsvorrichtung 19 für den Fräsmeißel 14 gemäß der vorliegenden Erfindung bei einem zweiteiligen Meißelhalter 29 dazu eingesetzt wird, sowohl den Fräsmeißel 14 am Wechselhalter 13 als auch den Wechselhalter 13 am Grundhalter 12 zu befestigen. Dafür weist der Grundhalter 12 eine Halteraufnahme 37 auf, die komplementär zu einem Verjüngungsabschnitt 36 des Wechselhalters 13 ausgebildet ist. Auch der Verjüngungsabschnitt 36 des Wechselhalters 13 verschmälert sich in Zugrichtung der Befestigungsvorrichtung 19, analog zum Verjüngungsabschnitt 23 des Meißelschaftes 20. Gemäß der vorliegenden Erfindung ist auch der Verjüngungsabschnitt 36 des Wechselhalters 13 kegelstumpfförmig ausgebildet. Durch den Zug der Befestigungsvorrichtung 19 wird der Wechselhalter 13 in die Halteraufnahme 37 hinein gezogen, wobei der Verjüngungsabschnitt 36 des Wechselhalters 13 reibschlüssig an der Innenwand der Halteraufnahme 37 anliegt. Eine weitere Verdrehsicherung des Wechselhalters 13 gegenüber dem Grundhalter 12 wird dadurch erreicht, dass der Wechselhalter 13 im Bereich des Spanbrechers 16 in einen Hinterschnitt des Grundhalters 12 eingreift.

Insgesamt wird also zur Montage der Werkzeugeinrichtung 11 gemäß den Figuren 2, 3 und 4 der Grundhalter 12 auf die Fräswalze 9 aufgeschweißt. Danach wird der Wechselhalter 13 in die Halteraufnahme 37 und der Fräsmeißel 14 in die Schaftaufnahme 26 eingesteckt, bis der Befestigungsabschnitt 21 des Meißelschaftes 20 aus der rückwärtigen Öffnung 41 des Grundhalters 12 herausragt. Sodann wird die Befestigungsvorrichtung 19 und die Dichtscheibe 25 auf den Befestigungsabschnitt 21 bzw. dessen Außengewinde aufgeschraubt. Durch die Verschraubung der Befestigungsvorrichtung 19 gegen den Meißelhalter 29 werden sämtliche Komponenten der Werkzeugeinrichtung 11 aneinander befestigt. Zur Demontage eines verschlissenen Fräsmeißels 14 muss die Befestigungsvorrichtung 19 gelöst werden. Daraufhin kann der Fräsmeißel 14 durch einen Schlag mit einem einfachen Hammer auf den überstehenden Befestigungsabschnitt 21 am Schaftende 43 aus dem Meißelhalter 29 ausgetrieben werden. Um sicherzustellen, dass der Fräsmeißel 14 aus der Schaftaufnahme 26 ausgetrieben wird, ohne dass sich der Wechselhalter 13 ebenso aus der Halteraufnahme 37 löst, ist der Winkel α einer Mantellinie des kegelstumpfförmigen Verjüngungsabschnittes 23 des Meißelschaftes 20 zur Längsachse 35 des Fräsmeißels 14 größer als der Winkel β einer Mantellinie des kegelstumpfförmigen Verjüngungsabschnittes 36 des Wechselhalters 13 zur Längsachse 35. Dadurch ist die Austreibkraft des Fräsmeißels 14 im Wechselhalter 13 kleiner als die Austreibkraft des Wechselhalters 13 im Grundhalter 12. Die in der Figur 5 angegebene Hilfslinie zur Darstellung des Winkels α ist parallel zur Längsachse 35 des Fräsmeißels 14. Dadurch, dass der Winkel α des Fräsmeißels größer ausgebildet ist als der Winkel β des Wechselhalters 13, löst sich bei einem Schlag auf das Schaftende 43 lediglich der Fräsmeißel 14 aus der Schaftaufnahme 26, während der Wechselhalter 13 in der Halteraufnahme 37 verbleibt. Möchte man den Wechselhalter 13 ebenfalls austauschen, so kann hierfür die Austreiböffnung 30 im Grundhalter 12 genutzt werden, durch die beispielsweise mit einem geeigneten Werkzeug in den Grundhalter 12 eingefahren werden kann, mit dem der Wechselhalter 13 aus der Halteraufnahme 37 austreibbar ist.

Figur 5 zeigt eine Werkzeugeinrichtung 11 mit einem einstückigen Meißelhalter 29 (Dieses Ausführungsbeispiel liegt außerhalb des Schutzbereiches, der durch Anspruch 1 definiert ist). Der
Meißelhalter 29 nimmt auch hier den Fräsmeißel 14 auf und wird direkt auf die Fräswalze 9 aufgeschweißt beziehungsweise über ein Podest oder ein Segment einer Tragstruktur mit dem Fräswalzenrohr verschweißt. Bis auf die Einteilung in Wechselhalter 13 und Grundhalter 12 gelten also sämtliche vorstehenden Erläuterungen auch für die Werkzeugeinrichtung 11 gemäß Figur 5. Insbesondere entspricht die Schaftaufnahme 26 des Meißelhalters 29 gemäß Figur 5 der Schaftaufnahme 26 des Wechselhalters 13. Auch der einstückige Meißelhalter 29 gemäß Figur 5 weist eine Öffnung 42 auf, aus der der Fräsmeißel 14 am der Meißelspitze 17 gegenüberliegenden Ende austritt.

Eine alternative Möglichkeit zur Demontage des Fräsmeißels 14 aus dem Meißelhalter 29 geht insbesondere aus den Figuren 6 und 7 hervor. Figur 7 zeigt eine Ausführungsform eines Fräsmeißels 14, bei der auf der Rückseite 47 des Meißelkopfes 40, also derjenigen Seite des Meißelkopfes 40, die der Meißelspitze 17 gegenüberliegt, zwei Austreibausnehmungen 24 vorgesehen sind. Die Austreibausnehmungen 24 sind als schräge Flächen beziehungsweise Fasen ausgebildet, die im gezeigten Beispiel einen Winkel γ (Fig. 6) von 20° gegenüber einer Senkrechten zur Längsachse 35 des Fräsmeißels 14 aufweisen. Wie insbesondere aus Figur 6 hervorgeht, bilden die Austreibausnehmungen 24 zwischen dem Meißelkopf 40 und der Ringfläche 27 des Meißelhalters 29 einen Zwischenraum 33. Wenn die Befestigungsvorrichtung 19, wie in Figur 6 gezeigt, gelöst ist, kann ein Monteur ein Werkzeug, beispielsweise einen Flachmeißel 44, in den Zwischenraum 33 einführen und als Hebel nutzen, um den Fräsmeißel 14 aus dem Meißelhalter 29 beziehungsweise dem Wechselhalter 13 zu entfernen. Die Anordnung von mehreren Austreibausnehmungen 24 in Umfangsrichtung des Meißelschaftes 20 beziehungsweise des Meißelkopfes 40 hat den Vorteil, dass der Fräsmeißel 14 in jeder beliebigen Rotationsposition (bezogen auf eine Rotation um seine Längsachse 35) im Meißelhalter 29 montiert werden kann, und dennoch ein Monteur immer einfachen Zugang zu mindestens einer Austreibausnehmung 24 hat.

In den Figuren 8 und 9 wird eine weitere Ausführungsform gezeigt, in der die Werkzeugeinrichtung 11 eine Drehsicherung aufweist, die eine Rotation des Fräsmeißels 14 um die Längsachse 35 verhindert. Konkret weist der Fräsmeißel 14 an der Rückseite 47 des Meißelkopfes 40 zwei gegenüberliegende Vorsprünge 46 auf, die komplementär zu zwei an der Ringfläche 27 des Meißelhalters 29 beziehungsweise des Wechselhalters 13 vorhandenen Aussparungen 45 ausgebildet sind. Die beiden Vorsprünge 46 und die Aussparungen 45 sind einander gegenüberliegend ausgebildet. Sie sind insbesondere symmetrisch bezüglich der Längsachse 35 angeordnet. Wird der Fräsmeißel 14 in den Meißelhalter 29 eingesteckt, so greifen die Vorsprünge 46 in die Aussparungen 45 formschlüssig ein. Eine Rotation des Fräsmeißels 14 um seine Längsachse 35 wird so verhindert.

Die Fräsmeißel 14 der Ausführungsform der Figuren 8 und 9 weisen darüber hinaus ebenfalls Austreibausnehmungen 24 in Form von Schrägen auf. Auch die Austreibausnehmungen 24 sind einander gegenüberliegend an der Rückseite 47 des Meißelkopfes 40 ausgebildet und insbesondere symmetrisch bezüglich der Längsachse 35 angeordnet. Bezogen auf die Umfangsrichtung der Rückseite 47 des Meißelkopfes 40 wechseln sich Austreibausnehmungen 24 und Vorsprünge 46 ab. Die Werkzeugeinrichtung 11 ist dabei derart ausgebildet, dass der Fräsmeißel 14 in zwei verschiedenen Positionen am Meißelhalter 29 montiert werden kann. Konkret kann der Fräsmeißel 14 um 180° gedreht und in dieser Position auf dem Meißelhalter 29 montiert werden. Durch die symmetrische Ausbildung der Vorsprünge 46 und Aussparungen 45, sowie der Austreibausnehmungen 24, liegt dann die gleiche Einbausituation vor, wie vor der Drehung des Fräsmeißels 14. Das heißt, dass sowohl die Drehsicherung formschlüssig ineinander greift, als auch zumindest eine Austreibausnehmung 24 für einen Monteur gut zugänglich und leicht zu erreichen ist. Der Fräsmeißel 14 kann auf diese Weise nach einer gewissen Einsatzzeit demontiert und um 180° gedreht wieder montiert werden, um seinen Verschleiß gleichmäßig zu gestalten und dadurch zu verlangsamen.

Insgesamt weist die erfindungsgemäße Werkzeugeinrichtung 11 eine erhöhte Standzeit des Fräsmeißels 14 auf, wobei die Montage des Fräsmeißels 14 und des Wechselhalters 13 am Grundhalter 12 besonders einfach und schnell erfolgen kann, wodurch auch Arbeitspausen zum Austausch verschlissener Fräsmeißel 14 bzw. Wechselhalter 13 minimiert werden können. Durch die Verwendung einer gemeinsamen Befestigungsvorrichtung 19 für die Befestigung des Fräsmeißels 14 und des Wechselhalters 13 lassen sich ebenfalls die Gesamtanzahl der Bauteile der Meißeleinrichtung 11 reduzieren und somit weitere Kosten sparen.

## Patentansprüche

1. Werkzeugeinrichtung (11) für eine Bodenfräsmaschine (1), insbesondere eine Straßenfräse, einen Recycler, einen Stabilisierer oder einen Surface-Miner, umfassend
- einen Fräsmeißel (14) mit einer hochverschleißfesten Meißelspitze (17), insbesondere umfassend PCD-Material, und einem sich entlang einer Längsachse (35) erstreckenden Meißelschaft (20), und
- einen Meißelhalter (29) mit einer Schaftaufnahme (26),
- wobei der Meißelschaft (20) des Fräsmeißels (14) zumindest einen sich in Richtung von der Meißelspitze (17) weg verschmälernden Verjüngungsabschnitt (23) aufweist,
- wobei eine Befestigungsvorrichtung (19) vorhanden ist, die derart ausgebildet ist, dass sie den Fräsmeißel (14) entlang seiner Längsachse (35) und in Richtung von der Meißelspitze (17) weg in die Schaftaufnahme (26) hinein zieht,
- wobei die Schaftaufnahme (26) des Meißelhalters (29) derart komplementär zum Meißelschaft (20) des Fräsmeißels (14) ausgebildet ist, dass der Verjüngungsabschnitt (23) wenigstens teilweise im durch die Befestigungsvorrichtung (19) verspannten Zustand reibschlüssig in der Schaftaufnahme (26) am Meißelhalter (29) anliegt,
- wobei der Meißelhalter (29) einen Grundhalter (12) und einen Wechselhalter (13) umfasst, wobei der Grundhalter (12) eine Halteraufnahme (37) zur Aufnahme des Wechselhalters (13) und der Wechselhalter (13) die Schaftaufnahme (26) umfasst, und
- wobei die Befestigungsvorrichtung (19) derart ausgebildet ist, dass sie sowohl den Fräsmeißel (14) entlang seiner Längsachse (35) und in Richtung von der Meißelspitze (17) weg in die Schaftaufnahme (26) hinein als auch den Wechselhalter (13) in die Halteraufnahme (37) im Grundhalter (12) hinein zieht,
**dadurch gekennzeichnet,**
- **dass** der Fräsmeißel (14) eine Verschleißschutzkappe (18) aus Wolframcarbid aufweist, wobei die Meißelspitze (17) durch Hartlöten an der Verschleißschutzkappe (18) und die Verschleißschutzkappe (18) durch Hartlöten am Fräsmeißel (14) befestigt ist,
- **dass** sowohl der Fräsmeißel (14) als auch der Wechselhalter (13) jeweils zumindest einen Verjüngungsabschnitt (23, 36) aufweisen, wobei der Verjüngungsabschnitt (23) des Fräsmeißels (14) am Wechselhalter (13) und der Verjüngungsabschnitt (36) des Wechselhalters (13) am Grundhalter (12) anliegt, wobei die Verjüngungsabschnitte (23, 36) des Fräsmeißels (14) und des Wechselhalters (13) sich in Richtung von der Meißelspitze (17) weg verschmälern und
- **dass** die Verjüngungsabschnitte (23, 36) des Fräsmeißels (14) und des Wechselhalters (13) kegelstumpfförmig sind und die Mantellinien der Kegelstümpfe jeweils einen Winkel (a, β) zur Längsachse (35) des Fräsmeißels (14) aufweisen, und dass der Winkel (α) des Verjüngungsabschnittes (23) des Fräsmeißels (14) größer ist als der Winkel (β) des Verjüngungsabschnittes (36) des Wechselhalters (13), wobei der Winkel (α) des Verjüngungsabschnittes (23) des Fräsmeißels (14) zur Längsachse (35) zumindest um 0,2° größer ist als der Winkel (β) des Verjüngungsabschnittes (36) des Wechselhalters (13) zur Längsachse (35).

2. Werkzeugeinrichtung (11) nach Anspruch 1,
**dadurch gekennzeichnet,**
**dass** die Meißelspitze (17) ein Material mit einer Vickershärte nach DIN EN ISO 6507-1:2006-03 von mindestens HV 2400, bevorzugt mindestens HV 4000, besonders bevorzugt mindestens HV 6000, besonders bevorzugt mindestens HV 8000, und ganz besonders bevorzugt mindestens HV 10000, umfasst.

3. Werkzeugeinrichtung (11) nach einem der vorhergehenden Ansprüche,
**dadurch gekennzeichnet,**
**dass** der Verjüngungsabschnitt (23) des Meißelschaftes (20) sich zumindest über 25 %, bevorzugt zumindest über 50 %, besonders bevorzugt zumindest über 75 % und ganz besonders bevorzugt zumindest über 90 % der Schaftlänge (34), beispielsweise im Wesentlichen über die gesamte Schaftlänge (34), erstreckt.

4. Werkzeugeinrichtung (11) nach einem der vorhergehenden Ansprüche,
**dadurch gekennzeichnet,**
**dass** der Fräsmeißel (14) einen Meißelkopf (40) aufweist, und dass sich der Verjüngungsabschnitt (23) des Meißelschaftes (20) unmittelbar an den Meißelkopf (40) anschließt.

5. Werkzeugeinrichtung (11) nach einem der vorhergehenden Ansprüche,
**dadurch gekennzeichnet,**
**dass** der Wechselhalter (13) reibschlüssig am Grundhalter (12) anliegt und/oder dass der Winkel (α) des Verjüngungsabschnittes (23) des Fräsmeißels (14) zur Längsachse (35) bis 2 ° und besonders bevorzugt um 0,8 °, größer ist als der Winkel (β) des Verjüngungsabschnittes (36) des Wechselhalters (13) zur Längsachse (35).

6. Werkzeugeinrichtung (11) nach einem der vorhergehenden Ansprüche,
**dadurch gekennzeichnet,**
**dass** die Schaftaufnahme (26) und die Halteraufnahme (37) an ihren der Meißelspitze (17) gegenüberliegenden Stirnseiten jeweils eine Öffnung (32, 41) aufweisen, wobei die Öffnungen (32, 41) hintereinander liegend ausgebildet sind, und dass der Fräsmeißel (14) sowohl durch die Öffnung (32) des Wechselhalters (13) als auch durch die Öffnung (41) des Grundhalters (12) geführt ist, wobei insbesondere der Fräsmeißel (14) mit seinem der Meißelspitze (17) gegenüberliegenden Schaftende (43) aus der Öffnung (41) des Grundhalters (12) über diesen hinaus vorsteht.

7. Werkzeugeinrichtung (11) nach einem der vorhergehenden Ansprüche,
**dadurch gekennzeichnet,**
**dass** sie eine Austreibausnehmung (24) aufweist, die derart geschaffen ist, dass im montierten Zustand der Werkzeugeinrichtung (11) zwischen Meißelkopf (40) und einer der Rückseite (47) des Meißelkopfs (40) gegenüberliegenden Stirnfläche (27) des Meißelhalters (29) ein Zwischenraum (33) vorhanden ist, wobei insbesondere die Austreibausnehmung (24) auf der Rückseite (47) des Meißelkopfes (40) als Schräge, insbesondere als Schräge mit einem Winkel (γ) gegenüber einer Senkrechten zur Längsachse (35) des Fräsmeißels (14) im Bereich von 15° bis 25°, bevorzugt im Bereich von 18° bis 22° und besonders bevorzugt von 20°, oder als Einkerbung ausgebildet ist.

8. Werkzeugeinrichtung (11) nach einem der vorhergehenden Ansprüche,
**dadurch gekennzeichnet,**
**dass** der Fräsmeißel (14) am der Meißelspitze (17) gegenüberliegenden Schaftende (43) einen Befestigungsabschnitt (21) mit einem Außengewinde aufweist, und dass die Befestigungsvorrichtung (19) eine Mutter, insbesondere eine selbstsichernde Mutter, ist, die auf dem Befestigungsabschnitt (21) gegen den Meißelhalter (29) verschraubt ist, wobei insbesondere eine Dichtscheibe (25) vorhanden ist, die zwischen der Mutter und dem Meißelhalter (29) verspannt ist, und die die Schaftaufnahme (26) des Meißelhalters (29) nach außen hin abdichtet.

9. Werkzeugeinrichtung (11) nach einem der vorhergehenden Ansprüche,
**dadurch gekennzeichnet,**
**dass** der Fräsmeißel (14) und der Meißelhalter (29) derart geschaffen sind, dass ein Formschlusseinrichtung zur Drehsicherung zwischen Fräsmeißel (14) und Meißelhalter (29) vorhanden ist, die in der Weise ausgebildet ist, dass sie eine Rotation des Fräsmeißels (14) im Meißelhalter (29) um seine Längsachse (35) verhindert.

10. Werkzeugeinrichtung (11) nach Anspruch 9,
**dadurch gekennzeichnet,**
**dass** die Formschlusseinrichtung eine Aussparung (45) am Meißelhalter (29) und einen Vorsprung (46) am Fräsmeißel (14) umfasst, oder anders herum, wobei die Aussparung (45) und der Vorsprung (46) derart komplementär zueinander geschaffen sind, dass sie im montierten Zustand der Werkzeugeinrichtung (11) in Umfangsrichtung zur Längsachse des Fräsmeißels formschlüssig ineinandergreifen und eine Rotation des Fräsmeißels (14) im Meißelhalter (29) um seine Längsachse (35) verhindern, wobei insbesondere die Aussparung (45) an der der Rückseite (47) des Meißelkopfes (40) gegenüber liegenden Stirnfläche (27) des Meißelhalters (29) und der Vorsprung (46) an der Rückseite (47) des Meißelkopfes (40), insbesondere einstückig mit einer Verschleißschutzkappe (18), ausgebildet ist.

11. Werkzeugeinrichtung (11) nach Anspruch 10,
**dadurch gekennzeichnet,**
**dass** mehrere Vorsprünge (46) beziehungsweise Aussparungen (45) sowie Austreibausnehmungen (24) vorhanden sind, und dass die Vorsprünge (46) beziehungsweise Aussparungen (45) in Umfangsrichtung des Meißelschaftes (20) abwechselnd mit den Austreibausnehmungen (24) angeordnet sind, wobei insbesondere die Vorsprünge (46) beziehungsweise Aussparungen (45) sowie die Austreibausnehmungen (24) derart symmetrisch angeordnet sind, dass der Fräsmeißel (14) um 90°, besonders bevorzugt um 180°, verdreht montiert werden kann, ohne die Konfiguration der Vorsprünge (46) beziehungsweise Aussparungen (45) sowie der Austreibausnehmungen (24) in der Werkzeugeinrichtung (11) zu verändern.

12. Fräsmeißel (14) oder Wechselhalter (13) für eine Werkzeugeinrichtung (11) nach einem der Ansprüche 1 bis 11.

13. Bodenfräsmaschine (1) mit einer Werkzeugeinrichtung (11) nach einem der Ansprüche 1 bis 11.

## Claims

1. A tool device (11) for a ground milling machine (1), particularly a road milling machine, a recycler, a stabilizer or a surface miner, comprising
- a milling chisel (14) having a highly wear-resistant chisel tip (17), particularly comprising PCD material, and a chisel shaft (20) extending along a longitudinal axis (35), and
- a chisel holder (29) with a shaft receptacle (26),
- the chisel shaft (20) of the milling chisel (14) has at least one tapering section (23) narrowing in a direction away from the chisel tip (17),
- a fastening device (19) is provided, which is designed in such a way that it pulls the milling chisel (14) along its longitudinal axis (35) and in the direction away from the chisel tip (17) into the shaft receptacle (26),
- the shaft receptacle (26) of the chisel holder (29) is designed complementary to the chisel shaft (20) of the milling chisel (14) in such a way that the tapering section (23), when braced by the fastening device (19), at least partly bears against the chisel holder (29) in the shaft receptacle (26) in a frictionally locking manner,
- the chisel holder (29) comprises a base holder (12) and a quick-change chisel holder (13), the base holder (12) comprising a holder receptacle (37) for receiving the quick-change chisel holder (13), and the quick-change chisel holder (13) comprising the shaft receptacle (26), and
- the fastening device (19) is designed in such a way that it pulls both the milling chisel (14) along its longitudinal axis (35) and in the direction away from the chisel tip (17) into the shaft receptacle (26) and the quick-change chisel holder (13) into the holder receptacle (37) in the base holder (12),
**characterized in that**
- the milling chisel (14) has a wear protection cap (18) made of tungsten carbide, the chisel tip (17) being attached to the wear protection cap (18) by means of hard-soldering, and the wear protection cap (18) being attached to the milling chisel (14) by means of hard-soldering,
- the milling chisel (14) and the quick-change chisel holder (13) each have at least one tapering section (23, 36), the tapering section (23) of the milling chisel (14) bearing against the quick-change chisel holder (13), and the tapering section (36) of the quick-change chisel holder (13) bearing against the base holder (12), the tapering sections (23, 36) of the milling chisel (14) and the quick-change chisel holder (13) narrowing in particular in the direction away from the chisel tip (17), and
- the tapering sections (23, 36) of the milling chisel (14) and the quick-change chisel holder (13) are shaped as truncated cones and the surface lines of the truncated cones each have an angle (α, β) relative to the longitudinal axis (35) of the milling chisel (14), and that the angle (α) of the tapering section (23) of the milling chisel (14) is larger than the angle (β) of the tapering section (36) of quick-change chisel holder (13), the angle (α) of the tapering section (23) of the milling chisel (14) relative to the longitudinal axis (35) being greater by at least 0.2 ° than the angle (β) of the tapering section (36) of the quick-change chisel holder (13) relative to the longitudinal axis (35).

2. The tool device (11) according to claim 1,
**characterized in that**
the chisel tip (17) comprises a material with a Vickers hardness according to DIN EN ISO 6507-1:2006-03 of at least HV 2400, preferably at least HV 4000, more preferably at least HV 6000, more preferably at least HV 8000, and most preferably at least HV 10000.

3. The tool device (11) according to any one of the preceding claims,
**characterized in that**
the tapering section (23) of the chisel shaft (20) extends over at least 25 %, preferably over at least 50 %, more preferably over at least 75 %, and most preferably over at least 90 % of the shaft length (34), for example, essentially over the entire shaft length (34).

4. Tool device (11) according to any one of the preceding claims,
**characterized in that**
the milling chisel (14) has a chisel head (40), and that the tapering section (23) of the chisel shaft (20) directly adjoins the chisel head (40).

5. The tool device (11) according to any one of the preceding claims,
**characterized in that**
the quick-change chisel holder (13) bears against the base holder (12) in a frictionally locking manner and/or
the angle (α) of the tapering section (23) of the milling chisel (14) relative to the longitudinal axis (35) being greater by up to 2 °, and more preferably by 0.8 ° than the angle (β) of the tapering section (36) of the quick-change chisel holder (13) relative to the longitudinal axis (35).

6. The tool device (11) according to any one of the preceding claims,
**characterized in that**
the shaft receptacle (26) and the holder receptacle (37) each have an opening (32, 41) on their face sides opposite the chisel tip (17), the openings (32, 41) being positioned one behind the other, and that the milling chisel (14) is guided through both the opening (32) of the quick-change chisel holder (13) as well as through the opening (41) of the base holder (12), the milling chisel (14), with its shaft end (43) opposite the chisel tip (17), in particular projecting out of the opening (41) of the base holder (12) and beyond the latter.

7. The tool device (11) according to any one of the preceding claims,
**characterized in that**
it has an expulsion recess (24), which is made in such a way that, when the tool device (11) is assembled, there is a clearance (33) between the chisel head (40) and a face side (27) of the chisel holder (29) opposite the backside (47) of the chisel head (40), the expulsion recess (24) in particular being formed as a slant on the backside (47) of the chisel head (40), particularly as a slant having an angle (γ) relative to a vertical to the longitudinal axis (35) of the milling chisel (14) in the range of from 15 ° to 25 °, preferably in the range of from 18 ° to 22 °, and more preferably of 20 °, or as a notch.

8. The tool device (11) according to any one of the preceding claims,
**characterized in that**
the milling chisel (14), on the shaft end (43) opposite the chisel tip (17), has a fastening section (21) with an external thread, and that the fastening device (19) is a nut, particularly a self-locking nut, which is screwed onto the fastening section (21) against the chisel holder (29), a sealing disk (25) being provided in particular, which is braced between the nut and the chisel holder (29) and which seals the shaft receptacle (26) of the chisel holder (29) to the outside.

9. The tool device (11) according to any one of the preceding claims,
**characterized in that**
the milling chisel (14) and the chisel holder (29) are made in such a way that a form locking device is provided between the milling chisel (14) and the chisel holder (29) for securing against rotation, which is designed in such a way that the milling chisel (14) is prevented from rotating about its longitudinal axis (35) in the chisel holder (29).

10. The tool device (11) according to claim 9,
**characterized in that**
the form locking device comprises a recess (45) on the chisel holder (29) and a projection (46) on the milling chisel (14), or vice versa, the recess (45) and the projection (46) being designed complementary to each other in such way that, when the tool device (11) is assembled, they engage each other in the circumferential direction to the longitudinal axis of the milling chisel in a form locking manner and prevent the milling chisel (14) from rotating about its longitudinal axis (35) in the chisel holder (29), the recess (45) in particular being formed on the face side (27) opposite the backside (47) of the chisel head (40) and the projection (46) in particular being formed on the backside (47) of the chisel head (40), in particular integrally with a wear protection cap (18).

11. The tool device (11) according to claim 10,
**characterized in that**
multiple projections (46), or recesses (45), and expulsion recesses (24) are provided, and that the projections (46), or recesses (45), are arranged so as to alternate with the expulsion recesses (24) in the circumferential direction of the chisel shaft (20), the projections (46), or recesses (45), and the expulsion recesses (24) being in particular arranged symmetrically in such a way that the milling chisel (14) can be installed after rotation by 90 °, more preferably by 180 °, without changing the configuration of the projections (46), or recesses (45), and the expulsion recesses (24) in the tool device (11).

12. A milling chisel (14) or a quick-change chisel holder (13) for a tool device (11) according to any one of claims 1 to 11.

13. A ground milling machine (1) with a tool device (11) according to any one of claims 1 to 11.

## Revendications

1. Outillage (11) pour un engin (1) de fraisage du sol, en particulier une fraiseuse routière, un recycleur routier, un stabilisateur routier ou un « surface miner » (syn. engin d'excavation de surface) comprenant
- un burin de fraisage (14) comprenant une pointe (17) de burin fortement résistante à l'usure, en particulier comprenant un matériau PCD, et une tige (20) de burin s'étendant le long d'un axe longitudinal (35), et
- un porte-burin (29) avec une douille (26) pour la tige,
- la tige (20) du burin de fraisage (14) ayant au moins une section (23) se rétrécissant qui se rétrécit dans une direction s'éloignant de la pointe (17) du burin,
- un dispositif de fixation (19) étant prévu, qui est conçu de telle manière qu'il tire le burin de fraisage (14) le long de son axe longitudinal (35) et dans la direction s'éloignant de la pointe (17) du burin, jusqu'à l'intérieur de la douille (26) pour la tige,
- la douille (26) pour la tige du porte-burin (29) étant conçue pour être complémentaire de la tige (20) du burin de fraisage (14) de telle manière que, lorsqu'elle est serrée avec le dispositif de fixation (19), la section (23) se rétrécissant s'appuie, au moins partiellement, contre le porte-burin (29) dans la douille (26) pour la tige selon une relation verrouillée par friction,
- le porte-burin (29) comprend un support de base (12) et un support de burin à changement rapide (13), le support de base (12) comprenant une douille (37) pour le support destinée à recevoir le support de burin à changement rapide (13), et le support de burin à changement rapide (13) comprenant la douille (26) pour la tige
- et le dispositif de fixation (19) étant conçu de telle sorte qu'il tire à la fois le burin de fraisage (14) le long de son axe longitudinal (35) et dans la direction s'éloignant de la pointe (17) du burin jusqu'à l'intérieur de la douille (26) pour la tige, et également le support de burin à changement rapide (13) jusqu'à l'intérieur de la douille (37) pour le support dans le support de base (12),
**caractérisé en ce que**
- le burin de fraisage (14) possède un capuchon (18) de protection contre l'usure fait de carbure de tungstène, la pointe (17) du burin étant fixée au capuchon (18) de protection contre l'usure par brasage dur, et le capuchon (18) de protection contre l'usure étant fixé au burin de fraisage (14) par brasage dur,
- le burin de fraisage (14) et le support de burin à changement rapide (13) possèdent chacun au moins une section se rétrécissant (23, 36), la section se rétrécissant (23) du burin de fraisage (14) s'appuyant contre le support de burin à changement rapide (13), et la section se rétrécissant (36) du support de burin à changement rapide (13) s'appuyant contre le support de base (12), les sections se rétrécissant (23, 36) du burin de fraisage (14) et du support de burin à changement rapide (13) s'amenuisant en particulier dans la direction s'éloignant de la pointe (17) du burin, et
- les sections se rétrécissant (23, 36) du burin de fraisage (14) et du support de burin à changement rapide (13) adoptent la forme de cônes tronqués et les lignes de surface des cônes tronqués forment chacune un angle α, β) par rapport à l'axe longitudinal (35) du burin de fraisage (14), et **en ce que** l'angle (α) de la section se rétrécissant (23) du burin de fraisage (14) est supérieur à l'angle (β) de la section se rétrécissant (36) du support de burin à changement rapide (13), l'angle (α) de la section se rétrécissant (23) du burin de fraisage (14) par rapport à l'axe longitudinal (35) étant supérieur d'au moins 0,2° à l'angle (β) de la section se rétrécissant (36) du support de burin à changement rapide (13) par rapport à l'axe longitudinal (35).

2. Outillage (11) selon la revendication 1,
**caractérisé en ce que**
la pointe (17) du burin comprend un matériau avec une dureté Vickers DIN EN ISO 6507-1:2006 03 d'au moins 2400 HV, de manière préférée d'au moins 4000 HV, de manière davantage préférée d'au moins 6000 HV, de manière encore davantage préférée d'au moins 8000 HV, de manière très préférée d'au moins 10000 HV.

3. Outillage (11) selon l'une quelconque des revendications précédentes,
**caractérisé en ce que**
la section se rétrécissant (23) de la tige (20) du burin s'étend sur au moins 25 %, de manière davantage préférée sur au moins 50 %, de manière encore davantage préférée sur au moins 75 % et de manière très préférée sur au moins 90 % de la longueur (34) de la tige, par exemple sur essentiellement la longueur totale de la tige (34).

4. Outillage (11) selon l'une quelconque des revendications précédentes,
**caractérisé en ce que**
le burin de fraisage (14) comprend une tête (40) de burin, et **en ce que** la section se rétrécissant (23) de la tige (20) du burin est directement contigüe à la tête (40) de burin.

5. Outillage (11) selon l'une quelconque des revendications précédentes,
**caractérisé en ce que**
le support de burin à changement rapide (13) s'appuie contre le support (12) de base selon une relation verrouillée par friction et/ou
l'angle (α) de la section se rétrécissant (23) du burin de fraisage (14) par rapport à l'axe longitudinal (35) est supérieur de jusqu'à 2°, et de manière davatange préférée de 0,8°, à l'angle (β) de la section se rétrécissant (36) du support de burin à changement rapide (13) par rapport à l'axe longitudinal (35).

6. Outillage (11) selon l'une quelconque des revendications précédentes,
**caractérisé en ce que**
la douille (26) pour la tige et la douille (37) pour le support présentent chacune une ouverture (32, 41) sur leurs faces avant opposées à la pointe (17) du burin, les ouvertures (32, 41) étant positionnées l'une derrière l'autre, et **en ce que** le burin de fraisage (14) est guidé à la fois à travers l'ouverture (32) du support de burin à changement rapide (13) ainsi qu'à travers l'ouverture (41) du support (12) de base, le burin de fraisage (14), avec l'extrémité (43) de sa tige opposée à la pointe (17) du burin, en particulier se projetant hors de l'ouverture (41) du support de base (12) et au-delà de ce dernier.

7. Outillage (11) selon l'une quelconque des revendications précédentes,
**caractérisé en ce que**
il présente une cavité d'expulsion (24) qui est faite de telle manière que, lorsque l'outillage (11) est assemblé, il existe un dégagement (33) entre la tête (40) du burin et une face avant (27) du porte-burin (29) opposée à la face arrière (47) de la tête (40) du burin, la cavité d'expulsion (24) étant en particulier conformée en pente sur la face arrière (47) de la tête (40) du burin, tout particulièrement comme une pente avec un angle (γ) par rapport à une verticale à l'axe longitudinal (35) du burin de fraisage (14) dans une plage de 15° à 25°, de manière préférée dans une plage de 18° à 22°, et de manière davantage préférée de 20°, ou bien sous forme d'une encoche.

8. Outillage (11) selon l'une quelconque des revendications précédentes,
**caractérisé en ce que**
le burin de fraisage (14) comporte, sur l'extrémité (43) de tige opposée à la pointe (17) du burin, une section de fixation (21) avec un filetage externe, et **en ce que** le dispositif de fixation (19) est un écrou, en particulier un écrou autobloquant, qui est vissé sur la section de fixation (21) contre le porte-burin (29), un disque d'étanchéité (25) étant en particulier prévu, qui est serré entre l'écrou et le porte-burin (29) et qui assure l'étanchéité de la douille (26) pour la tige du porte-burin (29) vis-à-vis de l'extérieur.

9. Outillage (11) selon l'une quelconque des revendications précédentes,
**caractérisé en ce que**
le burin de fraisage (14) et le porte-burin (29) sont réalisés de telle manière qu'un dispositif de verrouillage par complémentarité de forme soit présent entre le burin de fraisage (14) et le porte-burin (29) pour empêcher une rotation, dispositif qui est conçu de telle sorte que le burin de fraisage (14) soit empêché de tourner autour de son axe longitudinal (35) dans le porte-burin (29).

10. Outillage (11) selon la revendication 9,
**caractérisé en ce que**
le dispositif de verrouillage par complémentarité de forme comprend une cavité (45) sur le porte-burin (29) et une saillie (46) sur le burin de fraisage (14), ou vice-versa, la cavité (45) et la saillie (46) étant conçues complémentaires l'une de l'autre de telle manière que, lorsque l'outillage (11) est assemblé, elles s'engagent mutuellement dans la direction circonférentielle à l'axe longitudinal du burin de fraisage dans un verrouillage par complémentarité de forme et empêchent le burin de fraisage (14) de tourner autour de son axe longitudinal (35) dans le porte-burin (29), la cavité (45) étant en particulier formée sur la face avant (27) opposée à la face arrière (47) de la tête (40) du burin, et la saillie (46) étant en particulier formée sur la face arrière (47) de la tête (40) de burin, en particulier solidairement avec un capuchon (18) de protection contre l'usure.

11. Outillage (11) selon la revendication 10,
**caractérisé en ce que**
de multiples saillies (46), ou cavités (45), et cavités d'expulsion sont disposées de manière à alterner avec des cavités d'expulsion (24) dans la direction circonférentielle de la tige (20) de burin, les saillies (46), ou les cavités (45), et les cavités d'expulsion (24) étant en particulier disposées de manière symétrique d'une telle façon que le burin de fraisage (14) soit installé après rotation de 90°, de manière davantage préférée de 180°, sans modifier la configuration des saillies (46), ou des cavités (45), et des cavités d'expulsion (24) dans l'outillage (11).

12. Burin de fraisage (14) ou support de burin à changement rapide (13) pour un outillage (11) selon l'une quelconque des revendications 1 à 11.

13. Engin (1) de fraisage du sol avec un outillage (11) selon l'une quelconque des revendications 1 à 11.
